# EUROPÄISCHE PATENTSCHRIFT

(11) **EP 0 517 667 B1**
(45) Veröffentlichungstag und Bekanntmachung des Hinweises auf die Patenterteilung: **09.08.1995**
(21) Anmeldenummer: 92810415.7
(22) Anmeldetag: 29.05.1992
(51) Int. Cl.: E04D 3/36, F16B 35/00, F16B 25/00

(54) **Stützkörper**
Support element
Elément d'appui

(30) Priorität: 03.06.1991 CH 1639/91
(43) Veröffentlichungstag der Anmeldung: 09.12.1992
(73) Patentinhaber: Dorta, Jachen, CH-7554 Sent (CH)
(72) Erfinder: Dorta, Jachen, CH-7554 Sent (CH)
(74) Vertreter: Keller, René, Dr.

(56) Entgegenhaltungen:
- WO-A-88/05487
- FR-A- 2 099 736
- FR-A- 2 542 787
- FR-A- 2 553 836
- GB-A- 2 209 774
- US-A- 3 349 792
- US-A- 3 854 840
- US-A- 4 015 504

## Beschreibung

### Technisches Gebiet

Die Erfindung bezieht sich auf einen Stützkörper zum gegenseitigen Fixieren von beidseits einer nicht tragfähigen Isolationsschicht angeordneten tragenden Elementen.

Stützelemente der eingangs genannten Art werden z. B. beim Aufbau von Dachisolationen verwendet. Eine entsprechende Dachisolation ist z. B. aus der europ. Patentanmeldung EP 0 222 284-A2 bekannt. Dabei wird eine Lage wärmeisolierender Platten auf eine Unterlage gelegt und an tragfähigen Stellen, z. B. über einem Dachsparren mit Löchern versehen. In die Löcher werden angepasste Stützkörper aus Isoliermaterial eingesetzt und mit der Unterlage, z. B. mit dem Dachsparren, verbunden. Daraufhin wird eine äussere Abdeckung über den Platten angebracht und mit den Tragkörpern verbunden. Bei dieser Konstruktion halten die Stützkörper die Isolierplatten lierplatten schubfest an der Unterlage und tragen die Abdeckung. Die Vorteile dieser Dachkonstruktion liegen insbesondere in der einfachen Montage, bei der im Gegensatz zu anderen Konstruktionen keine Präzisionsarbeit erforderlich ist.

Der Nachteil der erwähnten Isolationskonstruktion besteht darin, dass für die Tragkörper in einem separaten zusätzlichen Arbeitsgang Löcher in die Isolierplatten gebohrt werden müssen. Zum Herstellen dieser Löcher ist ferner ein spezieller Aufsatz für einen Bohrer erforderlich.

Aus der CH-PS 647 832 (resp. FR-2 542 787) ist eine Vorrichtung zum Fixieren einer Isolationsschicht auf einem Dach bekannt, welche zwei vertikale Seitenwände und eine diese verbindende horizontale Wandung aufweist, derart, dass ein U-Profil gebildet wird. An den Unterseiten der vertikalen Seitenwände befinden sich Spitzen, welche in eine Unterlage eintreibbar sind. Das U-Profil wird von oben in die Isolationsschicht hinein gepresst. Auf der horizontalen Verbindungswand ist eine Platte mit einer nach oben ragenden Spitze zum Befestigen einer Latte vorgesehen. Das U-förmige Element wird mit einem Nagel an der Unterlage befestigt.

Aus der GB-2 209 774 A ist ein konischer Stützkörper zur Verwendung bei der Befestigung von gewellten Platten auf einer Unterlage bekannt. Der rotationssymmetrische Stützkörper ist auf einer Seite vollständig offen und auf der anderen mit einem Deckel abgeschlossen. Der Deckel weist eine zentral angeordnete Bohrung für einen Befestigungsnagel auf. Im Inneren des Stützkörpers befinden sich in axialer Richtung verlaufende Längsrippen, die jedoch einen zentralen zylindrischen Hohlraum für den Nagel frei lassen. Der Stützkörper dient zum Unterlegen einer sich von der Unterlage wegwölbenden Welle. Der den Stützkörper in axialer Richtung durchdringende Nagel presst die Welle auf den Stützkörper. Der Hohlkörper gemäss D2 hat die Funktion, eine Auflagefläche beim Eintreiben eines Nagels (6) zu bieten (vgl. Seite 1, 2. Absatz und Seite 4, 1. Absatz).

Aus der FR-2 553 836 ist ein selbstbohrender Befestigungsdübel bekannt, mit welchem eine gewellte Platte an einem Träger befestigt werden kann. Der Dübel ist im Prinzip ein langer Stab, dessen vorderes Ende mit einer bohrenden Spitze versehen ist. Zurückversetzt gegenüber der Spitze befindet sich eine auf der Stange dicht aufliegende ringförmige Manschette. Ihre gegen die Spitze der Stange gerichtete Axialfläche ist zum Bohren ausgebildet. Der Dübel kann auf eine Bohrmaschine aufgesetzt werden und durch die gewellte Platte und das Isoliermaterial hindurch in einen darunterliegenden Träger gebohrt werden. Die Spitze wirkt dabei als Vorbohrer und die Manschette als Vollbohrer. Die Manschette dringt nicht in den Träger ein, so dass der Bohrvorgang automatisch abgestoppt wird. Mit einer am oberen Ende des Dübels angebrachten Schraubvorrichtung kann die gewellte Platte gegen das Isoliermaterial resp. den Träger gedrückt werden.

### Darstellung der Erfindung

Aufgabe der Erfindung ist es, einen belastungsfähigen Stützkörper der eingangs genannten Art so zu verbessern, dass er eine schnelle und einfache Montage erlaubt und gleichzeitig eine optimale thermische Isolation bietet.

Gemäss der Erfindung umfasst ein Stützkörper
a) einen rotationssymmetrischen Hohlkörper,
b) der an einer Seite mit einem Deckel zum Anbringen von Befestigungsmitteln abgeschlossen ist und
c) der an einer zweiten offenen Seite eine Schneidfläche aufweist, so dass der Hohlkörper mittels Rotation in die Isolationsschicht hineingebohrt werden kann,
d) wobei ein Hohlraum des Hohlkörpers derart mit einem dünnwandigen Mantel abgegrenzt ist, dass der beim Bohren aus der Isolationsschicht herausgetrennte Teil der Isolationsschicht vom Hohlraum aufgenommen werden kann.

Der Kern der Erfindung liegt darin, dass dieser Stützkörper ohne vorheriges Ausbohren eines Loches in die Isolationsschicht eintreibbar ist. Der Hohlraum nimmt dabei dasjenige Isoliermaterial auf, das beim Stand der Technik vorgängig ausgebohrt werden musste. Da im montierten Zustand der Hohlraum mit dem die gewünschte Isolationsschicht bildenden Material ausgefüllt ist, ist eine optimale thermische Isolation gewährleistet. Der Mantel soll möglichst wenig Volumen verdrängen, damit der Stützkörper auch bei nur schwach komprimierbaren Isolationsmaterialien anwendbar ist. Gleichzeitig soll er aber eine ausreichende Belastungsfähigkeit des Stützkörpers in Durchdringungsrichtung gewährleisten.

Vorzugsweise ist die den Hohlraum begrenzende Wandung im wesentlichen zylinder- oder kegelmantelförmig ausgebildet. Solche Formen sind nicht nur mechanisch stabil, sondern lassen sich auch gut in das Isoliermaterial z. B. mittels Rotation eintreiben. Durch eine leicht kegelmantelförmige Neigung des Mantels wird der Stützkörper stapelbar.

Wenn der Stützkörper in schlecht komprimierbare Isolationsschichten eingetrieben werden soll, dann kann es von Vorteil sein, den Mantel mit geeigneten Schlitzen oder Löchern zu versehen, durch die zerbröseltes Material aus dem Hohlraum austreten kann.

Zum Befestigen des Stützkörpers an einem ersten der beiden tragenden Elemente kann ein den Hohlraum in Durchdringungsrichtung axial durchlaufendes und aus dem Hohlraum herausragendes Befestigungsmittel vorgesehen sein. Das Befestigungsmittel kann sowohl fix mit dem Stützkörper verbunden sein, als auch ein separates, lösbares Einzelteil darstellen.

Eine im Hinblick auf die Montage besonders vorteilhafte Ausführungsform ergibt sich dadurch, dass das Befestigungsmittel als Schraube ausgebildet ist und dass der Mantel mit einem schneidfähigen Rand zum Schneiden von Isoliermaterial versehen ist. Ein solcher Stützkörper lässt sich in der Art eines Hohlbohrers durch die Isolationsschicht hindurchtreiben und gleichzeitig am tragenden Element befestigen.

Besonders praktisch ist es, wenn am Stützkörper Anschlussmittel vorgesehen sind, die erlauben, den Stützkörper mit Hilfe einer Bohrmaschine zu befestigen.

Befindet sich in Durchdringungsrichtung hinter der Isolationsschicht eine empfindliche weitere Schicht, z. B. eine folienartige Dampfsperre, die nicht verletzt werden darf, dann empfiehlt es sich, den schneidfähigen Rand so auszubilden, dass er die Dampfsperre nicht durchtrennen kann. Z. B. kann der Mantel zumindest am schneidfähigen Rand aus einem sich beim Bohren des Isoliermaterials stark verschleifenden Materials zu versehen, so dass die Schneidfähigkeit nach vollendeter Durchdringung des Isolationsmaterials weitgehend hinweggefallen ist. D. h., die "Bohrkrone" des Stützkörpers nützt sich so schnell ab, dass die empfindliche Schicht (z. B. Folie) nicht durchschnitten werden kann.

Gemäss einer anderen Ausführungsform ist der schneidfähige Rand leicht zurückversetzt und seitlich am Mantel ausgebildet.

Gemäss einer besonders einfachen und kostengünstigen Ausführung ist der Mantel ein zylinder- oder kegelmantelförmiger Kunststoffring. In axialer Richtung wird der Kunststoffring einseitig durch einen Holz- oder Kunststoffdeckel verschlossen. Die dem Deckel axial gegenüberliegende Oeffnung bleibt bestehen.

Ein Deckel aus Holz hat den Vorteil, dass an ihm tragende Elemente (wie z. B. Dachlatten u. dgl.) einfach zu befestigen sind. Mit einem Kunststoffdeckel dagegen wird die Verrottungsgefahr vermieden. Deckel und Wandung bilden im letztgenannten Fall ein einteiliges Formstück.

Damit der Deckel genügend Volumen zum Eintreiben von Schrauben oder Nägeln bietet, ohne aber den Hohlraum wesentlich zu verkürzen, hat er in der Nähe der Rotationsachse des Stützkörpers eine grössere Dicke als fern von der Achse. Vorzugsweise dringt er konisch in den Hohlraum ein.

Für Dachkonstruktionen ist es vorteilhaft, den Stützkörper zweiteilig zu gestalten, wobei das erste Teil einen Hohlkörper (Kunststoffring mit Deckel) und das zweite Teil eine auf dem Hohlkörper befestigbares Abstandselement ist. Zwischen den beiden Teilen kann eine wasser- und/oder dampfsperrende Dichtung vorgesehen sein, die das Eindringen von Wasser in die Isolationsschicht und das Rosten der eingetriebenen Nägel verhindert.

Der erfindungsgemässe Stützkörper eignet sich insbesondere zum Aufbauen von Isolationsstrukturen (z. B. für Dächer), bei denen zwischen zwei stabilen Begrenzungswänden ein Zwischenraum mit Isoliermaterial vorhanden ist. Die Stützkörper ermöglichen dabei die gegenseitige Abstützung der Begrenzungswände durch den mit Isoliermaterial gefüllten Zwischenraum hindurch. Beim zweiteiligen Stützkörper wird zwischen den beiden Teilen eine grossflächige Isolationsfolie (Unterdach) fixiert.

Aus den abhängigen Patentansprüchen und der nachfolgenden Beschreibung ergeben sich weitere vorteilhafte Ausführungsformen.

### Kurze Beschreibung der Zeichnungen

Nachfolgend soll die Erfindung anhand von Ausführungsbeispielen und im Zusammenhang mit den Zeichnungen erläutert werden. Es zeigen:
- Fig. 1: Einen Schnitt durch eine erfindungsgemässe Isolationsstruktur für Dachkonstruktionen;
- Fig. 2: einen Stützkörper im Axialschnitt; und
- Fig. 3: eine Seitenansicht eines Stützkörpers mit Sägezähnen zum Schnei den von Isoliermaterial.

### Wege zur Ausführung der Erfindung

Fig. 1 zeigt schematisch einen Schnitt durch eine Konstruktion, welche die erfindungsgemässen Stützkörper verwendet. Auf einem Sparren 1 ist eine Lattierung 2 (Dachschalung) aufgenagelt. Auf diese Lattierung 2, die als tragfähige Begrenzungswand fungiert, wird eine Dampfsperre 3 (resp. Dampfbremse) aufgebracht. Sie wird typischerweise durch eine Folie, z. B. aus aluminiumbeschichteter Dachpappe gebildet. Auf die genannte Dampfsperre 3 folgt eine Isolationsschicht 4. Sie besteht z. B. aus dicken thermisch isolierenden Matten (aus Steinwolle, Schaumstoff u. dgl.). Dann folgt ein Unterdach 5. Schliesslich folgt eine Konterlattierung 7, die die zweite tragenden Begrenzungswand der Isolationsstruktur darstellt. Zwischen der Konterlattierung 7 und dem Unterdach 5 kann ein Belüftungsraum 6 vorgesehen sein. Ein solcher ist insbesondere bei Dachisolationen üblich. Die Lattierung 2 und die Konterlattierung 7 werden durch geeignete Stützkörper 8.1, 8.2 miteinander stabil verbunden. Die Stützkörper 8.1, 8.2 halten auch die Isolationsschicht verschiebungsfest.

Die gezeigte Schichtanordnung für eine Dachisolation ist im Prinzip aus der eingangs zitierten veröffentlichten europ. Patentanmeldung EP 0 222 284-A2 bekannt. Neu ist hingegen die Ausgestaltung der Stützkörper 8.1, 8.2.

Fig. 2 zeigt einen solchen Stützkörper 8.1 im Axialschnitt. Gemäss einer bevorzugten Ausführungsform ist dieser zweiteilig. Der erste Teil ist im wesentlichen ein Hohlkörper, während der zweite Teil ein Abstandselement darstellt.

Der erste Teil weist einen Hohlraum 11 auf, der quer zur Durchdringungsrichtung 20, vorzugsweise durch einen zylinderförmigen Mantel 9 begrenzt ist. Bei diesem Mantel 9 kann es sich z. B. um einen zylinderförmigen Kunststoffring handeln. Auf der einen Seite ist dieser Kunststoffring mit einem Deckel 10 verschlossen. Die axial gegenüberliegende Seite des Kunststoffrings ist vollständig offen. Eine am Deckel 10 befestigte Schraube 12 durchstösst den Hohlraum 11 in axialer Richtung und ragt aus dem offenen Ende des Stützkörpers heraus. Die Schraube 12 kann im Deckel 10 fest verankert sein, so dass sie nur zusammen mit dem ersten Teil gedreht werden kann. Die Schraube 12 dient zum Befestigen des Stützkörpers am Sparren 1 (Fig. 1).

Gemäss einer besonders bevorzugten Ausführungsform ist der Rand des Mantels 9 am offenen Ende des Stützkörpers mit einer schneidfähigen Fläche 13 versehen. Im vorliegenden Beispiel ist die Schneidfähigkeit durch einen spitz zulaufenden Rand dargestellt. Sie dient dazu, die Isolationsschicht 4 durchzutrennen beim Eintreiben des Stützkörpers. Da thermisch isolierende Materialien in der Regel sehr leicht zu schneiden sind, bedarf der Rand keiner besonderen Materialhärte.

Das noch zu beschreibende Schneiden der Isolationsschicht erfolgt im vorliegenden Fall durch die seitliche, leicht zurückversetzte Schneidfläche 13.

Der Deckel 10 besteht vorzugsweise aus Holz oder Kunststoff. Um beim Einschlagen von Nägeln resp. Befestigen von Schrauben genügend Volumen zur Verfügung zu haben, ist es vorteilhaft, wenn der Deckel in der Nähe der Achse des Hohlraums 11 dicker ist als am Rand (beim Mantel 9). So kann der Deckel z. B. konisch in den Hohlraum 11 eindringen. Der Vorteil eines solchen, konischen Deckels 10 besteht darin, dass er den Hohlraum 11 nur geringfügig verkleinert, aber genügend Tiefe für Nägel oder Schrauben bietet.

Auf der (axialen) Aussenseite des Deckels 10 ist z. B. eine Bohrung 14 vorgesehen. In dieser Bohrung 14 kann z. B. eine Schraube 15 des Abstandselements 16 eingeschraubt werden. Auf diese Weise lassen sich die beiden Teile lösbar miteinander verbinden.

Zum Schutz gegen zwischen die beiden Teile eindringendes Wasser kann eine Dichtung 17 (z. B. ein Dichtungsring) vorgesehen sein. Dadurch entsteht eine sogenannte Nageldichtung, die das Eindringen von Wasser durch das Unterdach 5 in die Isolationsschicht verhindert, wenn Nägel oder Schrauben in den Deckel 10 getrieben worden sind.

Im Hinblick auf eine schnelle Montage ist es von Vorteil, wenn die Bohrung 14 als Anschlussmittel für eine Bohrmaschine ausgebildet ist. Als Anschlussmittel kann z. B. ein Sechskant- oder Bajonettanschluss dienen. Die Schraube 15 des zweiten Teils wird dann entsprechend durch einen geeigneten Bajonetteinsatzteil ersetzt.

Fig. 3 zeigt ein bevorzugter Stützkörper in Seitenansicht. Wie bereits beschrieben ist der Mantel 9 (Kunststoffzylinder) einseitig mit einem Deckel 10 verschlossen. Auf der offenen Seite hat der Kunststoffzylinder einen sägezahnförmigen Rand (Sägezähne 18). Die Schraube 12 dringt über den Rand 13 heraus.

Zwischen dem Deckel 10 und dem Abstandselement 16 befindet sich eine Dichtungsscheibe 19 als Nageldichtung.

Im folgenden wird nun die Montage des erfindungsgemässen Stützkörpers bei einer Dachkonstruktion gemäss Fig. 1 erläutert.

Auf die Lattierung 2 wird zunächst die Dampfsperre 3 (Folie) aufgebracht. Auf der Folie werden dann die Isoliermatten (Isolationsschicht 4) über das ganze Dach schubfest verlegt. Zum Befestigen der genannten Isoliermatten werden nun die Stützkörper verwendet. Dabei wird der untere, als Hohlkörper ausgebildete Teil (vgl. Fig. 2) auf eine Bohrmaschine aufgesetzt und durch die Isolationsschicht 4 hindurchgebohrt. Während die Schraube 12 in die Lattierung 2 und den Sparren 1 eindringt, frisst sich der schneidfähige Rand 13 durch die Isoliermatten hindurch. Während des Einbohrens stumpft gemäss einer vorteilhaften Ausführungsform die Schneidfläche 13 zusehends ab. Wenn nun der Mantel zur Folie (Dampfsperre 3) vorgedrungen ist, wird die Vorwärtsbewegung in Durchdringungsrichtung 20 gestoppt, weil der ehemals schneidfähige Rand 13 nicht durch die Folie hindurchdringen kann. Es entsteht eine robuste Verbindung zwischen dem Stützkörper und dem darunter liegenden tragenden Element (Lattierung 2, Sparren 1). Das durch den schneidfähigen Mantel 9 herausgeschnittene Stück der Isolationsschicht befindet sich nun im Hohlraum 11 des Stützkörpers. Im Fall des im Hohlraum 11 konisch ausgebildeten Deckels 10 wird das Isoliermaterial im Hohlraum 11 zusammengedrückt. Wenn die insbesondere bei Dachisolationen verwendeten Isoliermaterialien komprimierbar sind, stellt dies kein Problem dar. Bei schlecht komprimierbaren Materialien ist es vorteilhaft, den Mantel 9 und/oder den Deckel mit geeigneten Schlitzen zu versehen, durch die das zerbröselte Material austreten kann.

Nun wird das Unterdach 5 ausgelegt. Danach werden die Abstandselemente 16 aufgenagelt, aufgeschraubt oder sonstwie befestigt. Auf das Abstandselement 16 kommt schliesslich die Konterlattierung 7 zu liegen. Der weitere Aufbau (z. B. Eternithaltung, Eternitplatten, Ziegelhaltung und Ziegel) erfolgt auf bekannte Weise.

Es ist klar, dass durch die Einsparung des zusätzlichen vorherigen Bohrvorgangs beträchtlich Zeit beim Montieren eingespart werden kann.

Die Erfindung beschränkt sich nicht auf das anhand der Figuren erläuterte Ausführungsbeispiel. So kann z. B. der Stützkörper ohne weiteres einteilig sein. Ein abtrennbares Abstandselement kann sich nämlich erübrigen, wenn die Isolationsstruktur nicht für ein Dach sondern für eine Wand gebraucht wird. Ebensogut kann aber der Stützkörper aus mehr als zwei Teilen bestehen. Die axiale Schraube 12 kann z. B. ein abtrennbares Element des Hohlkörpers sein.

Zum Befestigen des Abstandselements auf dem Hohlkörper eignet sich auch eine Steckverbindung. D. h. der eine Teil weist eine Ausnehmung (Vertiefung) und der andere Teil eine entsprechende Nase auf. Statt einem Paar Ausnehmung - Nase können natürlich auch mehrere entsprechende Paare vorgesehen sein.

Holz ist zwar für den Deckel 10 oder das Abstandselement 16 das am einfachsten zu bearbeitende Material. Anstelle von Holz sind aber auch durchaus Verbundmaterialen geeignet, die bezüglich Nagelbarkeit und Bearbeitungsfähigkeit ähnliche Eigenschaften haben. Wenn auf das Nageln verzichtet werden kann, dann ergibt sich ohnehin eine Aufweitung des Spektrums an geeigneten Materialien. Nicht oder kaum verrottende Materialien sind grundsätzlich zu bevorzugen.

Gemäss einer weiteren Variante kann der Hohlkörper aus Kunststoff und das Abstandselement aus Holz sein. Die beiden Teile können dann vorteilhaft durch einen Bajonettanschluss oder eine Steckverbindung miteinander verbunden werden.

Der Deckel kann an der konisch verlaufenden Innenseite (d. h. im Hohlraum) mit Mitteln zum Zerkleinern des Isolationsmaterials versehen sein. Auf diese Weise kann z. B. Styropor weggeraffelt werden, so dass für die Spitze des Konus Raum gemacht wird. Das zerbröselte Isolationsmaterial kann z. B. durch geeignet angebrachte Schlitze des Mantels aus dem Innenraum des Hohlkörpers hinausbefördert werden.

Es ist nicht zwingend, dass als Befestigungsmittel (12) eine Schraube verwendet werden muss. Abhängig von der Art des Isoliermaterials der Isolationsschicht 4 ist es nämlich auch denkbar, dass zum Befestigen des Stützkörpers ein Nagel verwendet wird.

Das optionale Abstandselement 16 hat in der Regel die gleiche äussere Form und den gleichen Durchmesser wie das Hohlelement. Unter Umständen kann es aber durchaus von Vorteil sein, dem Abstandselement 16 eine andere Dimension oder eine andere Form zu geben.

Zusammenfassend kann festgehalten werden, dass mit der Erfindung ein Stützkörper zur Verfügung gestellt wird, der die Montage von Isolationsstrukturen massgeblich erleichtert und beschleunigt.

## Patentansprüche

1. Stützkörper zum gegenseitigen Fixieren von beidseits einer nicht tragfähigen Isolationsschicht (4) angeordneten tragenden Elementen (2, 7), umfassend
a) einen rotationssymmetrischen Hohlkörper (9, 10),
b) der an einer Seite mit einem Deckel (10) zum Anbringen von Befestigungsmitteln abgeschlossen ist und der
c) an einer zweiten, offenen Seite eine Schneidfläche (13) aufweist, so dass der Hohlkörper (9, 10) mittels Rotation in die Isolationsschicht (4) hineingebohrt werden kann,
d) wobei ein Hohlraum (11) des Hohlkörpers (9, 10) derart mit einem dünnwandigen Mantel (9) abgegrenzt ist, dass der beim Bohren aus der Isolationsschicht herausgetrennte Teil der Isolationsschicht (4) vom Hohlraum (11) aufgenommen werden kann.

2. Stützkörper nach Anspruch 1, dadurch gekennzeichnet, dass der Hohlkörper (9, 10) einen zylinder- oder kegelmantelförmig ausgebildeten Mantel (9) aufweist.

3. Stützkörper nach Anspruch 2, dadurch gekennzeichnet, dass er ein den Hohlraum (11) axial durchlaufendes und aus ihm herausragendes Befestigungsmittel (12) aufweist zum Befestigen des Stützkörpers an einem ersten (2) der beiden tragenden Elemente (2, 7).

4. Stützkörper nach Anspruch 3, dadurch gekennzeichnet, dass das Befestigungsmittel (12) als lösbar in den Deckel (10) einsetzbare Schraube ausgebildet ist.

5. Stützkörper nach Anspruch 4, dadurch gekennzeichnet, dass Anschlussmittel (14) vorgesehen sind, die erlauben, den Stützkörper mit Hilfe einer Bohrmaschine am ersten tragenden Element (2) zu befestigen.

6. Stützkörper nach einem der Ansprüche 1 bis 5, dadurch gekennzeichnet, dass die Schneidfläche seitlich am Hohlkörper (9, 10) ausgebildet ist, so dass sie eine hinter der Isolationsschicht (4) angeordnete, folienartige Dampfsperre nach vollendeter Durchdringung der Isolationsschicht (4) nicht durchtrennen kann.

7. Stützkörper nach einem der Ansprüche 1 bis 6, dadurch gekennzeichnet, dass der Hohlkörper (9, 10) als Mantel (9) einen zylinder- oder kegelmantelförmigen Kunststoffring aufweist, der durch den Deckel (10) abgeschlossen ist.

8. Stützkörper nach einem der Ansprüche 1 bis 7, dadurch gekennzeichnet, dass der Deckel (10) in der Nähe einer Rotationsachse des Stützkörpers eine grössere Dicke hat als fern von der Rotationsachse.

9. Stützkörper nach einem der Ansprüche 1 bis 8, dadurch gekennzeichnet, dass er ein auf dem Deckel (10) des Hohlkörpers (9, 10) befestigbares Abstandselement (16) aufweist.

10. Stützkörper nach Anspruch 9, dadurch gekennzeichnet, dass zwischen Hohlkörper (9, 10) und Abstandselement (16) eine Wasserdichtung (17, 18) vorgesehen ist.

11. Isolationsstruktur insbesondere für Dächer, bei welcher zwischen zwei stabilen Begrenzungswänden (2, 7) ein Zwischenraum mit Isoliermaterial (4) vorhanden ist, wobei die Begrenzungswände durch mindestens einen Stützkörper nach einem der Ansprüche 1 bis 10 verbunden sind.

## Claims

1. Support element for the mutual fixing of bearing elements (2, 7) disposed on either side of a non-bearing insulation layer (4), comprising
a) a rotationally symmetric hollow body (9, 10),
b) which is closed at one side by a cover (10) for the mounting of fastening means and which
c) at a second, open side has a cutting surface (13) so that the hollow body (9, 10) may by means of rotation be drilled into the insulation layer (4),
d) a cavity (11) of the hollow body (9, 10) being delimited by a thin-walled shell (9) in such a manner that the part of the insulation layer (4) cut out during drilling from the insulation layer may be received by the cavity (11).

2. Support element according to claim 1, characterized in that the hollow body (9, 10) has a shell (9) in the shape of a cylinder or the envelope of a cone.

3. Support element according to claim 2, characterized in that it has a fastening means (12) extending axially through, and projecting from the cavity (11) for fastening the support element to a first (2) of the two bearing elements (2, 7).

4. Support element according to claim 3, characterized in that the fastening means (12) takes the form of a screw which is detachably insertable into the cover (10).

5. Support element according to claim 4, characterized in that connection means (14) are provided, which allow the support element to be fastened with the aid of a drilling machine to the first bearing element (2).

6. Support element according to one of claims 1 to 5, characterized in that the cutting surface is formed laterally on the hollow body (9, 10) so as to prevent it, once it has fully penetrated the insulating layer (4), from cutting through a foil-like vapour barrier disposed behind the insulation layer (4).

7. Support element according to one of claims 1 to 6, characterized in that the hollow body (9, 10) has as a shell (9) a plastic ring in the shape of a cylinder or the envelope of a cone, which is closed by the cover (10).

8. Support element according to one of claims 1 to 7, characterized in that the cover (10) in the vicinity of an axis of rotation of the support element is thicker than remote from the axis of rotation.

9. Support element according to one of claims 1 to 8, characterized in that it comprises a distance element (16) which may be fastened on the cover (10) of the hollow body (9, 10).

10. Support element according to claim 9, characterized in that a water seal (17, 18) is provided between hollow body (9, 10) and distance element (16).

11. Insulating structure particularly for roofs, in which a space containing insulating material (4) is disposed between two stable boundary walls (2, 7), the boundary walls being connected by at least one support element according to one of claims 1 to 10.

## Revendications

1. Corps d'appui pour la fixation mutuelle d'éléments portants (2, 7), disposés de part et d'autre d'une couche d'isolation (4) non portante, comprenant
a) un corps creux (9, 10) présentant une symétrie de rotation,
b) qui est fermé sur un côté avec un couvercle (10) pour le placement de moyens de fixation, et qui
c) présente, sur un second côté ouvert, une face de coupe (13), de telle façon que le corps creux (9, 10) puisse être enfoncé par rotation dans la couche d'isolation (4),
d) un espace creux (11) du corps creux (9, 10) étant délimité avec une paroi latérale mince (9) de telle façon que la partie de la couche d'isolation (4) découpée hors de celle-ci lors du perçage puisse être recueillie par l'espace creux (11).

2. Corps d'appui suivant la revendication 1, caractérisé en ce que le corps creux (9, 10) présente une paroi latérale (9) de forme cylindrique ou conique.

3. Corps d'appui suivant la revendication 2, caractérisé en ce cu'il présente un moyen de fixation (12), traversant axialement l'espace creux (11) et se prolongeant hors de celui-ci pour la fixation du corps d'appui à un premier (2) des deux éléments portants (2, 7).

4. Corps d'appui suivant la revendication 3, caractérisé en ce que le moyen de fixation (12) est constitué par une vis, pouvant être introduite de façon démontable dans le couvercle (10).

5. Corps d'appui suivant la revendication 4, caractérisé en ce qu'il est prévu des moyens de raccord (14), qui permettent de fixer le corps d'appui au premier élément portant (2) à l'aide d'une perceuse.

6. Corps d'appui suivant l'une des revendications 1 à 5, caractérisé en ce que la face de coupe est formée latéralement sur le corps creux (9, 10), de telle façon qu'elle ne puisse pas, après avoir entièrement traversé la couche d'isolation (4), perforer une barrière anti-vapeur en feuilles, disposée derrière la couche d'isolation (4).

7. Corps d'appui suivant l'une des revendications 1 à 6, caractérisé en ce que le corps creux (9, 10) présente, en guise de paroi latérale (9), un anneau en matière plastique, de forme cylindrique ou conique, qui est fermé par le couvercle (10).

8. Corps d'appui suivant l'une des revendications 1 à 7, caractérisé en ce que le couvercle (10) présente une plus forte épaisseur à proximité d'un axe de rotation du corps d'appui que loin de cet axe de rotation.

9. Corps d'appui suivant l'une des revendications 1 à 8, caractérisé en ce qu'il présente un élément d'écartement (16) pouvant se fixer sur le couvercle (10) du corps creux (9, 10).

10. Corps d'appui suivant la revendication 9, caractérisé en ce qu'il est prévu une garniture d'étanchéité à l'eau (17, 18) entre le corps creux (9, 10) et l'élément d'écartement (16).

11. Structure d'isolation en particulier pour des toits, dans laquelle il existe un espace intermédiaire avec une matière isolante (4) entre deux parois de limitation stables (2, 7), ces parois de limitation étant reliées par au moins un corps d'appui suivant l'une des revendications 1 à 10.
